# EUROPÄISCHE PATENTSCHRIFT

(11) **EP 0 303 141 B1**
(45) Veröffentlichungstag und Bekanntmachung des Hinweises auf die Patenterteilung: **11.09.1991**
(21) Anmeldenummer: 88112463.0
(22) Anmeldetag: 01.08.1988
(51) Int. Cl.: E05B 17/00, H05K 9/00

(54) **Hochfrequenzdichte Betätigungsunterstützungsvorrichtung zum Öffnen und Schliessen einer elektromagnetisch abgeschirmten Abdeckung**
Supporting device for an actuating mechanism, sealed against high frequencies, for opening and closing an electromagnetically shielded cover
Dispositif support d'actionneur étanche aux hautes fréquences pour l'ouverture et la fermeture d'une porte blindée contre les ondes électromagnétiques

(30) Priorität: 14.08.1987 DE 3727205
(43) Veröffentlichungstag der Anmeldung: 15.02.1989
(73) Patentinhaber: SIEMENS AKTIENGESELLSCHAFT, 80333 München (DE)
(72) Erfinder: Wäger, Johann, Dipl.-Ing.(FH), D-8535 Emskirchen (DE); Fumy, Albert, Dipl.-Ing.(FH), D-8500 Nürnberg (DE); Haas, Hans, Dipl.-Ing.(FH), D-8501 Grosshabersdorf (DE); Kohlbrenner, Walter, D-8510 Fürth (DE)

(56) Entgegenhaltungen:
- EP-A- 0 095 743
- GB-A- 2 158 866
- US-A- 1 829 030
- US-A- 4 571 449

## Beschreibung

Die Erfindung betrifft eine hochfrequenzdichte Betätigungsunterstützungsvorrichtung zum Öffnen und Schließen einer elektromagnetisch abgeschirmten Abdeckung insbesondere für die Fenster- bzw. Türöffnungen eines abgeschirmten Raumes.

Zur vollständigen elektromagnetischen Abschirmung der abzudeckenden Öffnung im geschlossenen Zustand dienen neben einer elektromagnetisch abschirmenden Bauweise der Abdeckung selbst in der Regel Kontaktelemente, welche bevorzugt im Spalt zwischen dem Öffnungsrand und einer in die Öffnung geschwenkten Abdeckung angeordnet sind. Diese Kontaktelemente bilden eine umlaufende, nicht unterbrochene elektrisch leitende Verbindung zwischen der Abdeckung und dem meist als Zarge ausgebildeten Rand der Öffnung. In einer bekannten Ausführungsform sind diese Kontaktelemente als Z-förmig gestaltete Kontaktfedern ausgebildet und umlaufend auf dem Zargenrand bzw. auf den Kantseiten der Abdeckung angebracht. Eine weitere bekannte Ausführungsform ist der europäischen Patentanmeldung mit der Veröffentlichungsnummer 0159407 zu entnehmen, bei der sogenannte Messerkontakte in klemmenartig ausgebildete Kontaktfedern eingreifen, die in einem die Öffnung umlaufenden Federschacht angeordnet sind. Aufgrund der zur elektromagnetischen Abschirmung notwendigen Gestaltung und Anordnung der Kontaktelemente ist die Öffnung im geschlossenen Zustand der Abdeckung vollständig abgedichtet. So müssen beim Schließen bzw. Öffnen einer solchen Abdeckung für einen elektromagnetisch abgeschirmten und somit allseitig geschlossenen Raum in der Regel erhebliche Kräfte aufgebracht werden. Diese Kräfte können sich weiter erhöhen, wenn die Abdeckung zusätzlich z.B. gegen einen von einer Klimaeinrichtung im abgeschirmten Raum erzeugten Überdruck geschlossen werden muß.

Der Erfindung liegt somit die Aufgabe zugrunde, eine Vorrichtung zur Betätigungsunterstützung beim Öffnen und Schließen einer elektromagnetisch abgeschirmten Abdeckung für eine Öffnung in einem elektromagnetisch abgeschirmten Raum anzugeben. Dabei soll der Betätigungsvorgang insbesondere gegen die blokkierende Wirkung von Kontaktelementen auf dem letzten Schließweg vor Erreichen des geschlossenen Zustandes der Abdeckung bzw. beim Überwinden des geschlossenen Zustandes so unterstützt werden, daß die hierfür notwendigen Kräfte auch manuell von einer Person ohne große Anstrengung aufgebracht werden können. Die erfindungsgemäße Betätigungsunterstützung soll desweiteren bevorzugt so gestaltet sein, daß diese selbst elektromagnetisch abgedichtet ist und sowohl manuell über Handhebel als auch elektrisch bzw. pneumatisch angetrieben bedient werden kann.

Die Aufgabe wird gelöst durch die kennzeichnenden Merkmale des Anspruches 1. Weitere vorteilhafte Ausgestaltungen der Erfindung sind in den Unteransprüchen angegeben.

Die Erfindung wird desweiteren anhand der nachfolgend kurz angeführten Figuren näher erläutert. Dabei zeigt

- FIG 1: eine Schnittdarstellung durch die erfindungsgemäße Vorrichtung, wobei diese entsprechend einer möglichen Ausführungsform in einer die Öffnung begrenzenden Zarge bzw. einem die Öffnung teilweise abdeckenden Standflügel untergebracht ist,
- FIG 2: eine weitere Schnittdarstellung durch die erfindungsgemäße Vorrichtung, wobei diese entsprechend einer weiteren möglichen Ausführungsform über Handhebel manuell betätigbar ist, und
- FIG 3: die Detaildarstellung eines wesentlichen Teiles der erfindungsgemäßen Betätigungsunterstützungsvorrichtung.

Die erfindungsgemäße Vorrichtung besteht gemäß den Schnittdarstellungen von FIG 1 und FIG 2 aus einer Lagerbuchse 10, welche in einem Aufnahmeschacht 2 angebracht ist. Über eine in der Innenbohrung der Lagerbuchse drehbar gelagerte und durch diese hindurchgeführte Antriebswelle 11 wird eine mechanische Verbindung zwischen dem elektromagnetisch abgeschirmten Innenraum und der nicht abgeschirmten Umgebung hergestellt. Auf einem der beiden über den Aufnahmeschacht hinausragenden Enden der Antriebswelle 11 ist eine zylindrische Schließschnecke 13 verdrehsicher angebracht. Diese verfügt auf der Außenseite über ein Schließgewinde, welches bevorzugt in Form eines den halben Schließschneckenumfang umlaufenden, rechts- bzw. linksgängigen Gewindeganges ausgeführt ist. In dieses Schließgewinde 14 greift ein bevorzugt als Schließbolzen 7 ausgeführtes Verschlußelement ein und wird bei einer Drehung der Antriebswelle über die Schließschnecke so geführt, daß gerade die zum Erreichen des abgeschlossenen Zustandes bzw. zum Überwinden desselben notwendige Hubbewegung auf die betreffende Abdeckung übertragen wird. Auf diese Weise können besonders vorteilhaft die durch Kontaktelemente zur Hochfrequenzabdichtung verursachten und das Schließen bzw. Öffnen der Abdeckung erheblich behindernden Klemmkräfte überwunden werden. Die Drehung der Antriebswelle kann dabei bevorzugt manuell mit Hilfe von auf deren Enden angebrachten Handhebeln bewirkt werden. In anderen Ausführungsformen kann diese Drehung insbesondere dann, wenn besonders hohe Klemmkräfte zu überwinden sind, besonders vorteilhaft auch mit Unterstützung über einen zusätzlichen elektrischen bzw. pneumatischen Antrieb der Antriebswelle erfolgen.

Zur elektromagnetisch abgeschirmten Abdichtung des durch die Lagerbuchse 10 und die hindurchgeführte Antriebswelle 11 gebildeten Überganges zwischen dem abgeschirmten Innenraum und der Umgebung dient erfindungsgemäß eine insbesondere durch Verschweißung gebildete hochfrequenzdichte Verbindung der Lagerbuchse 10 mit den Außenseiten der Abdeckung 2. Eine weitere elektromagnetische Abdichtung dieses Überganges kann besonders vorteilhaft dadurch bewirkt werden, daß Antriebswelle und Lagerbuchse über je ein insbesondere als Feingewinde ausgeführtes äußeres und inneres Dichtgewinde 12 miteinander verbunden sind. Besonders vorteilhaft kann mittels einer zusätzlichen Dichtfeder 15, welche auf der Antriebswelle 11 zwischen der Schließschnecke 13 und einer der Außenseiten des Aufnahmeschachtes 2 angebracht ist, einerseits die Lagerbuchse über das Dichtgewinde und andererseits die Schließschnecke insbesondere über einen Bund auf der Antriebswelle elektromagnetisch dicht mit der Antriebswelle verspannt werden.

Bei dem in der FIG 1 dargestellten Ausführungsbeispiel dient eine insbesondere als Tür- bzw. Fensterflügel ausgebildete und über ein Lager 5 drehbar angebrachte Abdeckung 3 zur Abdichtung einer Öffnung eines elektromagnetisch abgeschirmten Raumes. Als Kontaktelemente zur Abdichtung der Abdeckung im geschlossenen Zustand dienen in diesem Beispiel Z-förmige, lamellenartige Kontaktfedern 6. Bevorzugt über einen Haltegriff 4 kann die Abdeckung im geöffneten Zustand geschwenkt werden. Die erfindungsgemäße Betätigungsunterstützungsvorrichtung ist in dieser Ausführungsform der Verschlußseite der Abdeckung 3 gegenüberliegend angebracht. Der Aufnahmeschacht 2 der Vorrichtung kann dabei entweder selbst Bestandteil einer die Öffnung begrenzenden Zarge 1 sein, oder in einem die Öffnung teilweise abdeckenden Standflügel untergebracht sein. In weiteren möglichen Ausführungsformen kann die erfindungsgemäße Betätigungsunterstützungsvorrichtung entweder direkt auf der Abdeckung selbst angebracht sein bzw. es können mehrere Betätigungsunterstützungsvorrichtungen für eine einzige Abdeckung vorgesehen werden, wobei diese dann nur mehr verschiebbar gelagert bzw. lediglich abnehmbar zu sein braucht. In entsprechender Weise ist je nach Lage der Betätigungsunterstützungsvorrichtung das Verschlußelement, das in der FIG 1 in Form eines in einem Lager 8 befestigten Schließbolzen 7 ausgeführt ist, entweder auf der Abdeckung selbst oder auf einer die Öffnung begrenzenden Zarge bzw. einem die Öffnung teilweise abdeckenden Standflügel angebracht.

In einer weiteren Ausgestaltung der Erfindung ist es besonders vorteilhaft, wenn die Dichtfeder 15 nicht glatt auf einer Seite der Schließschnecke 13 aufliegt, sondern sich in einer auf dieser Seite vorhandenen zylindrischen Vertiefung 24 abstützt. Eine solche Ausführungsform ist bereits in den Ausführungsbeispielen der Figuren 1 und 2 dargestellt. Aufgrund des somit erreichten relativ geringen Abstandes zwischen Schließschnecke und Abdeckung, und aufgrund der nahezu vollständigen Umhüllung der Dichtfeder 15 durch die Schließschnecke selbst wird die Güte der elektromagnetischen Abdichtung der erfindungsgemäßen Betätigungsunterstützungsvorrichtung in besonders vorteilhafter Weise verbessert. In weiteren Ausgestaltungen der erfindungsgemäßen Vorrichtung ist es besonders vorteilhaft, wenn die Dichtfeder 15 in Form von mehreren hintereinandergelegten Tellerfedern ausgeführt ist und bevorzugt über je eine zusätzliche Andrückscheibe 25 bzw. 26 an der Schließschnecke bzw. der Außenseite des Aufnahmeschachtes abgestützt wird. Desweiteren ist es aus sicherheitstechnischen Gründen und zur weiteren Verbesserung der elektromagnetischen Dichtigkeit der erfindungsgemäßen Vorrichtung besonders vorteilhaft, wenn die Schließschnecke 13 von einer Schutzabdeckung 16 umgeben ist, welche einen bevorzugt mit Bürsten abgedeckten Aufnahmeschlitz aufweist, damit das Verschlußelement 7 in das Schließgewinde 14 der Schließschnecke eingreifen kann. Schließlich ermöglicht eine auf dem herausragenden Kopfende des Schließbolzens 7 zusätzlich angebrachte drehbare Schließrolle 9 in einer weiteren Ausgestaltung der Erfindung eine reibungsarme und somit leichtgängige Führung des Verschlußelementes im Schließgewinde.

Eine Paßfeder 17 sorgt in der in der FIG 2 dargestellten Ausführungsform der Erfindung für eine verdrehsichere Befestigung der Schließschnecke 13 auf der Antriebswelle 11. Desweiteren ist am linken Ende der Schließschnecke auf der Antriebswelle ein Teil des Bundes dargestellt, gegen den die Schnecke zur hochfrequenzdichten Verspannung mit der Antriebswelle durch die Dichtfeder 15 gedrückt wird. In der speziellen Ausführungsform der FIG 2 ist die Schutzabdeckung 16 vorteilhaft in Form einer auf dem Aufnahmeschacht 2 angebrachten Schutzleiste ausgeführt. Der durch die Schutzleiste gebildete Hohlraum kann bevorzugt zur Aufnahme von Bauelementen eines elektrischen bzw. pneumatischen Antriebes der Antriebswelle genutzt werden. Die speziell in der FIG 2 dargestellte Ausführungsform der erfindungsgemäßen Betätigungsunterstützungsvorrichtung wird dagegen mit Hilfe je eines an den Enden der Antriebswelle angebrachten Handhebels 18 bzw. 19 bedient. Dabei kann besonders vorteilhaft in je einem zwischen dem Handhebel und dem jeweiligen Wellenende zusätzlich angebrachten Gehäuse 20 bzw. 21 je ein Absperrmechanismus untergebracht werden, mit dem bei Bedarf die mechanische Verbindung zwischen dem jeweiligen Handhebel und dem Wellenende hergestellt bzw. unterbrochen werden kann.

In der FIG 3 ist schließlich eine vorteilhafte Ausführungsform der zylindrischen Schließschnecke 13 im Detail dargestellt. Auf der Außenseite sind zwei jeweils den halben Umfang der Schnecke in entgegengesetzter Richtung umlaufende Schließgewindegänge vorhanden, um je nach Einbaurichtung der Schnecke bzw. nach der gewünschten Drehrichtung des jeweiligen Handhebels eine rechts-bzw. linksgängige Drehbewegung der Betätigungsunterstützungsvorrichtung zu ermöglichen. Mit Hilfe einer zusätzlichen Anschlagschraube 22 bzw. 23 kann jeweils derjenige der beiden Gewindegänge abgesperrt werden, der je nach der vorgesehenen Drehrichtung der Antriebswelle nicht benötigt wird.

## Patentansprüche

1. Hochfrequenzdichte Betätigungsunterstützungsvorrichtung zum Öffnen und Schließen einer elektromagnetisch abgeschirmten Abdeckung (3) insbesondere für die Fenster- bzw. Türöffnungen eines abgeschirmten Raumes, **gekennzeichnet** durch
a) einen Aufnahmeschacht (2) für die Betätigungsunterstützungsvorrichtung,
b) eine Lagerbuchse (10), welche im Aufnahmeschacht (2) hochfrequenzdicht angebracht ist,
c) eine Antriebswelle (11), welche drehbar in der Lagerbuchse (10) gelagert ist und deren Enden über den Aufnahmeschacht (2) hinaus überstehen, und
d) eine zylindrische Schließschnecke (13), welche außerhalb des Aufnahmeschachtes (2) auf einem Ende der Antriebswelle (11) verdrehsicher befestigt ist und auf der Außenseite über ein Schließgewinde (14) zur Aufnahme und Führung eines Verschlußelementes für die Abdeckung (3), insbesondere eines Schließbolzens (7), verfügt.

2. Vorrichtung nach Anspruch 1, **dadurch gekennzeichnet,** daß der Aufnahmeschacht (2) ein Bestandteil einer die Öffnung umgebenden Zarge (1) ist.

3. Vorrichtung nach Anspruch 1, **dadurch gekennzeichnet,** daß der Aufnahmeschacht (2) ein Bestandteil eines die Öffnung teilweise abdeckenden, beweglichen Standflügels ist.

4. Vorrichtung nach Anspruch 1, **dadurch gekennzeichnet,** daß der Aufnahmeschacht (2) ein Bestandteil der Abdeckung (3) selbst ist.

5. Vorrichtung nach einem der vorangegangenen Ansprüche, **gekennzeichnet durch** einen elektrischen bzw. pneumatischen Antrieb für die Antriebswelle (11).

6. Vorrichtung nach einem der Ansprüche 1 bis 4, **gekennzeichnet durch** Handhebel (18, 19), welche an den Enden der Antriebswelle (11) angebracht sind.

7. Vorrichtung nach Anspruch 6, **dadurch gekennzeichnet,** daß der Handhebel (18, 19) über einen Absperrmechanismus (20, 21) mit dem jeweiligen Ende der Antriebswelle verbunden ist.

8. Vorrichtung nach einem der vorangegangenen Ansprüche, **gekennzeichnet durch** ein Dichtgewinde (12) im Inneren der Lagerbuchse, in dem die Antriebswelle (11) über ein äußeres Dichtgewinde (12) drehbar gelagert ist.

9. Vorrichtung nach Anspruch 8, **dadurch gekennzeichnet,** daß das Dichtgewinde (12) als Feingewinde ausgeführt ist.

10. Vorrichtung nach einem der vorangegangenen Ansprüche, **gekennzeichnet durch** eine Dichtfeder (15) zwischen Schließschnecke (13) und Aufnahmeschacht (2), welche die Antriebswelle (11) sowohl mit der Lagerbuchse (10) als auch mit der Schließschnecke (13) hochfrequenzdicht verspannt.

11. Vorrichtung nach Anspruch 10, **gekennzeichnet durch** eine zylindrische Vertiefung (24) auf einer Seite der Schließschnecke (13), auf deren Grund sich die Dichtfeder (15) abstützt.

12. Vorrichtung nach einem der Ansprüche 10 oder 11, **dadurch gekennzeichnet,** daß die Dichtfeder (15) aus mehreren hintereinander angeordneten Tellerfedern besteht.

13. Vorrichtung nach einem der Ansprüche 10 bis 12, **dadurch gekennzeichnet,** daß die Dichtfeder über je eine Andrückscheibe (25, 26) mit der Schließschnecke (13) und dem Aufnahmeschacht (2) verbunden ist.

14. Vorrichtung nach einem der vorangegangenen Ansprüche, **dadurch gekennzeichnet,** daß der in das Schließgewinde (14) der Schließschnecke (13) eingreifende Teil des Verschlußelementes (7) mit einer drehbaren Schließrolle (9) umgeben ist.

15. Vorrichtung nach einem der vorangegangenen Ansprüche, **gekennzeichnet durch** eine die Schließschnecke umgebende Schutzabdeckung (16), welche einen mit Bürsten abgedeckten Aufnahmeschlitz für das Verschlußelement aufweist.

16. Vorrichtung nach Anspruch 15, **dadurch gekennzeichnet,** daß die Schutzabdeckung (16) als eine auf dem Aufnahmeschacht (2) angebrachte Schutzleiste ausgebildet ist.

## Claims

1. High-frequency resistant supporting device for an actuating mechanism, for opening and closing an electromagnetically shielded cover (3), in particular for the window and door openings of a shielded room, characterized by
a) a mounting column (2) for the supporting device for the actuating mechanism,
b) a bearing bush (10) which is provided in the mounting column (2) in such a way that it is resistant to high frequencies,
c) a drive shaft (11) which is rotatably mounted in the bearing bush (10) and the ends of which project beyond the mounting column (2), and
d) a cylindrical closing screw (13) which is fastened in rotation-resistant manner outside the mounting column (2) on one end of the drive shaft (11) and has on the outer side a closing thread (14) for mounting and guiding a closure element for the cover (3), in particular a closing bolt (7).

2. Device according to claim 1, characterized in that the mounting column (2) is a component part of a frame (1) surrounding the opening.

3. Device according to claim 1, characterized in that the mounting column (2) is a component part of a moving vertical vane partially covering the opening.

4. Device according to claim 1, characterized in that the mounting column (2) is a component part of the cover (3) itself.

5. Device according to one of the preceding claims, characterized by an electrical or pneumatic drive for the drive shaft (11).

6. Device according to one of claims 1 to 4, characterized by hand levers (18, 19) which are applied to the ends of the drive shaft (11).

7. Device according to claim 6, characterized in that the hand lever (18, 19) is connected by means of a closing mechanism (20, 21) to the respective end of the drive shaft.

8. Device according to one of the preceding claims, characterized by a sealing thread (12) in the inside of the bearing bush, in which the drive shaft (11) is rotatably mounted by means of an outer sealing thread (12).

9. Device according to claim 8, characterized in that the sealing thread (12) is constructed as a fine thread.

10. Device according to one of the preceding claims, characterized by a sealing spring (15) between the closing screw (13) and the mounting column (2), which braces the drive shaft (11) both with the bearing bush (10) and with the closing screw (13) in such a way that it is resistant to high frequencies.

11. Device according to claim 10, characterized by a cylindrical recess (24) on one side of the closing screw (13), on the base of which the sealing spring (15) is supported.

12. Device according to one of claims 10 or 11, characterized in that the sealing spring (15) consists of several plate springs arranged behind one another.

13. Device according to one of claims 10 to 12, characterized in that the sealing spring is connected by means of a pressing disc (25, 26) respectively to the closing screw (13) and the mounting column (2).

14. Device according to one of the preceding claims, characterized in that the part of the closure element (7) engaging into the closing thread (14) of the closing screw (13) is surrounded by a rotatable closing roller (9).

15. Device according to one of the preceding claims, characterized by a protective cover (16) surrounding the closing screw, the cover having a mounting slot, covered with brushes, for the closure element.

16. Device according to claim 15, characterized in that the protective cover (16) is formed as a protective border applied on to the mounting column (2).

## Revendications

1. Dispositif d'assistance d'actionnement, étanche aux hautes fréquences, pour ouvrir et fermer un capot (3) protégé du point de vue électromagnétique, notamment pour les ouvertures de fenêtres ou de portes d'un local blindé, caractérisé par
a) un conduit récepteur (2) pour le dispositif d'assistance d'actionnement,
b) un coussinet de palier (10), qui est monté dans le conduit récepteur (2) d'une manière étanche aux hautes fréquences,
c) un arbre d'entraînement (3), qui est monté rotatif dans le coussinet de palier (10) et dont les extrémités font saillie hors du conduit récepteur (2),
d) une vis cylindrique de fermeture (13), qui est fixée avec blocage en rotation sur une extrémité de l'arbre d'entraînement (11), à l'extérieur du conduit récepteur (2), et possède, sur la face extérieure, un filetage de fermeture (14) destiné à recevoir et guider un élément de fermeture pour le capot (3), notamment un boulon de fermeture (7).

2. Dispositif selon la revendication 1, caractérisé par le fait que le conduit récepteur (2) fait partie d'un châssis (1) entourant l'ouverture.

3. Dispositif suivant la revendication 1, caractérisé par le fait que le conduit récepteur (2) fait partie d'un battant mobile, qui ferme partiellement l'ouverture.

4. Dispositif suivant la revendication 1, caractérisé par le fait que le conduit récepteur (2) fait partie du capot (3) lui-même.

5. Dispositif suivant l'une des revendications précédentes, caractérisé par un dispositif d'entraînement électrique ou pneumatique pour l'arbre d'entraînement (11).

6. Dispositif suivant l'une des revendications 1 à 4, caractérisé par des leviers à main (18, 19), qui sont montés sur les extrémités de l'arbre d'entraînement (11).

7. Dispositif suivant la revendication 6, caractérisé par le fait que le levier à main (18, 19) est raccordé à l'extrémité respective de l'arbre d'entraînement par l'intermédiaire d'un mécanisme de blocage (20, 21).

8. Dispositif suivant l'une des revendications précédentes, caractérisé par un filetage d'étanchéité (12) ménagé à l'intérieur du coussinet de palier et dans lequel l'arbre d'entraînement (11) est monté rotatif par l'intermédiaire d'un filetage extérieur d'étanchéité (12).

9. Dispositif suivant la revendication 8, caractérisé par le fait que le filetage d'étanchéité (12) est réalisé sous la forme d'un filetage fin.

10. Dispositif suivant l'une des revendications précédentes, caractérisé par un ressort d'étanchéité (15) disposé entre la vis de fermeture (13) et le conduit récepteur (2), qui serre, d'une manière étanche aux hautes fréquences, l'arbre d'entraînement (11) aussi bien avec le coussinet de palier (10) qu'avec la vis de fermeture (13).

11. Dispositif suivant la revendication 10, caractérisé par un renfoncement cylindrique (24) situé d'un côté de la vis de fermeture (13) et dans le fond duquel prend appui le ressort d'étanchéité (15).

12. Dispositif suivant l'une des revendications 10 ou 11, caractérisé par le fait que le ressort d'étanchéité (15) est constitué par plusieurs rondelles-ressorts disposées les unes derrière les autres.

13. Dispositif suivant l'une des revendications 10 à 12, caractérisé par le fait que le ressort d'étanchéité est raccordé, par l'intermédiaire d'une rondelle de serrage respective (25, 26), à la vis de fermeture (13) et au conduit récepteur (2).

14. Dispositif suivant l'une des revendications précédentes, caractérisé par le fait que la partie de l'élément de fermeture (7), qui s'engage dans le filetage de fermeture (14) de la vis de fermeture (13), est entourée par un galet de tige de fermeture (9).

15. Dispositif suivant l'une des revendications précédentes, caractérisé par un capot de protection (16), qui entoure la vis de fermeture et possède une fente réceptrice, qui est fermée par des brosses et sert à recevoir l'élément de fermeture.

16. Dispositif selon la revendication 15, caractérisé en ce que le capot de protection (16) est réalisé sous la forme d'une barrette de protection montée sur le conduit récepteur (2).
